# EUROPÄISCHE PATENTSCHRIFT

(11) **EP 0 001 757 B1**
(45) Veröffentlichungstag und Bekanntmachung des Hinweises auf die Patenterteilung: **01.06.1983**
(21) Anmeldenummer: 78101066.5
(22) Anmeldetag: 05.10.1978
(51) Int. Cl.: H01B 7/10, H01H 1/12

(54) **Koaxialer elektrischer Schalter**
Coaxial electric switch
Interrupteur électrique coaxial

(30) Priorität: 05.10.1977 DE 2744860
(43) Veröffentlichungstag der Anmeldung: 16.05.1979
(73) Patentinhaber: Heist, Ernst, Dipl.-Phys., D-7804 Glottertal (DE)
(72) Erfinder: Heist, Ernst, Dipl. Phys., D-7804 Glottertal (DE); Heist, Witold, D-7804 Glottertal (DE); Heist, Horst, D-7804 Glottertal (DE)

## Beschreibung

Die Erfindung bezieht sich auf einen elektrischen Schalter mit mindestens einem langgestreckten Innenschaltpartner und einem zu dem Innenschaltpartner koaxial angeordneten, durch schlauchförmige koaxiale Isolierungszonen getrennten, ebenfalls langgestreckten Außenschaltpartner, wobei jede Isolierzone aus einem gasförmigen oder flüssigen Medium und im Verhältnis dazu kurzen Isolierstücken besteht.

Derartige Schalter sind bekannt z.B. aus der US-A-3778 805, der US-A-2 437 969 und der FR-A-2 170 084.

Alle diese Patente betreffen verformbare. Schalter, die ausnahmslos auf Quetschung ansprechen sollen, jedoch keineswegs auf Biegung. Es gibt keinen Hinweis darauf, daß Biegedetektion gewollt oder als nützlich angesehen wird. Wenn man die Schalter nach dem Stand der Technik durch Biegung zum Ansprechen zwingen würde, würden bleibende Verformungen, d.h. Schädigung und sogar Zerstörung entstehen. Der "Pressure switch" nach US-A-3778 805 erwähnt sogar ausdrücklich: "... ohne Detektionsgefahr um Ecken oder in Kreisen verlegbar in Radien bis herunter zu einem inch...".

Internationale Sicherheitsfachmessen ("Security") zeigen immer wieder verschiedene Lösungswege, die mit nahezu allen geeignet scheinenden Effekten die Detektion auslösen. Wegen des zeitgemäß angehobenen Sicherheitsbedürfnisses werden von Käuferseite sogar Kombinationen verschiedener Systeme gefordert, die sich z.B. aus der Forderung ergeben, daß ein System mit z.B. zuviel Falschalarmen aber kaum mit Alarmfehlfällen von einem anderen System überdeckt wird mit zuviel Alarmfehlfällen, dafür jedoch mit erträglicher Anzahl Falschalarme.

Der Erfindung liegt die Aufgabe zugrunde, einen koaxialen Schalter anzugeben, der bei geringer Biegung der Schalteranordnung mit ausreichender Sicherheit einen elektrischen Kontakt schließt. Diese Aufgabe wird bei einem Schalter der eingangs erwähnten Gattung dadurch gelöst, daß die Schaltpartner durch eine mechanische Vorspannung relativ zueinander nur zwei stabile Zustände annehmen können; im unbeeinflußten Zustand der Schalteranordnung verlaufen sie ohne Kontaktgabe geradlinig, bei gekrümmter Schalteranordnung knickt der Innenschaltpartner unter Kontaktgabe nach außen.

Alternativ wird die Aufgabe bei dem Schalter nach der eingangs erwähnten Gattung dadurch gelöst, daß der Innenschaltpartner aus einer Folge elektrisch miteinander verbundener gerader Stangen oder Rohre besteht, wobei bei Verbiegen der Schalteranordnung diese geraden Stangen oder Rohre sich dem Außenschaltpartner nähern oder diesen unter Kontaktgabe berühren.

Vorteilhafte Ausgestaltungen sowie Anordnungen, die den Test auf einwandfreie Funktion des Schalters ermöglichen, sind in den Unteransprüchen angegeben.

Das Hauptanwendungsgebiet für den Schalter nach der Erfindung ist die Ausrüstung von Zäunen und/oder Stacheldrahtrollen zur Feststellung und Ortung unbefugten Uberwindens einer Sicherungslinie.

Der Grundgedanke ist, daß ein Mensch einen gewissen Mindestdurchmesser hat (Brust-Rücken) und somit detektierende Hindernisse direkt oder indirekt fortbiegen muß, wenn er hindurch will. Also müssen diese Detektionssensoren als unmittelbare Hindernisse oder indirekt in/an Hindernissen eingebracht genügende effektive Packungsdichte haben und genügende zu sensibilisierende Fläche überdecken. Beispiel: Zehn Langschalter in 24 cm Höhendistanz als "Meldezeilen" in Zaun eingefädelt. Dieses Grundkonzept ist vom Ansatz her das denkbar Einfachste.

Der koaxiale elektrische Langschalter ist ein Langsensor, der, wenn auch im Idealfall als "Meterware" herzustellen, doch eine Folge kurzer Diskontinuitätsstellen hat. Diese sind schadlos, weil die Länge der Störeinwirkung (Verbiegungszone) immer deutlich mehr als eine Diskontinuitäts-Distanz überdeckt. Dadurch ist der Empfindlichkeitsgrad über die Länge ausreichend gleichmäßig.

Der Langschalter kontaktiert oder wirkt auch schon durch Näherung der Kontaktpartner, z.B. kapazitiv oder über Druckleitmaterial.

Er ist in relativ geradem Zustand überall "ab" ("off"). Er ist in verbogenem Zustand stellenweise "an" ("on"). Mit Beendigung der Verbiegung federt er "ab"-hebend zurück. Der "an"-Zustand kann jedoch auch durch Stoß, Vibration, Magnet z.B. durch den Wachmann zu dessen Sicherheit und/oder zwecks Systemkontrolle und somit quasi im Vorbeigehen oder Vorbeifahren provoziert werden.

Bei einer Ausgestaltung der Erfindung besteht der Innenpartner aus einer langen Wendel 4, deren Windungen producktionsbedingt mit einer Grundkraft seitlich aufeinanderdrücken mit dem erfindungsgemäßen Effekt, daß dieser Innenpartner von sich aus immer wieder zu einer geraden "Säule" werden will. Zusätzlich wird dieser Säuleneffekt verstärkt dadurch, daß zur Grundkraft noch eine Zusatzkraft auf die Säule gesetzt wird, zweckmäßig mit Kraftrückschluß über den Außenpartner 2 bzw. die Außenhülle 3 des Langschalters.

Zur dosierten Einstellbarkeit dieses Kraftschlusses bei der Fertigung wird entweder der Außenpartner (wenn er eine Wendel ist) als lange Zugfeder 2 dosiert vorgespannt oder kurze Zonen des Innenpartners dosiert auseinandergezogen und so als Druckfederzonen 7 wirksam.

Diese Längsdruckkraft als Zusatzkraft in der Säule wird nun erfindungsgemäß für zwei verschiedene Zwecke ausgenützt: Erstens: Sie bringt bei Verbiegung eine lokale spontane Knickwilligkeit 1 der lnnenpartnersäule, realisiert somit ein mechanisch bistabiles Kippsystem oder zumindest eine deutliche Vorstufe dazu mit dem wichtigen Effekt, daß die Knickstelle sich lokal schärfer ausprägt und somit bessere (radiale) Detektionsqualität zwischen den Partnern gewinnen lässt. Zweitens: Sie wird herangezogen, um bei der Zusammenkopplung von einzelnen Langschaltern zu sehr langen Sensoreinheiten (z.B. "Meldezeilen", etwa in Zaun eingefädelt) den Axialkontaktdruck zwischen den elektrisch durchzukontaktierenden Innenpartnern mit genügend Pond-Reserve, trotzdem weich nachgebend, also Zerquetschgefahr bei der Montage ausschliessend, aufzubauen. Die Schaltstifte 8 in den Kupplungsstücken 9 schultern mit der erwähnten Längsdruckkraft an der Stelle 10 auf diese indirekt, nämlich über einen Isolierteil 11 auf. Sie müssen bei Kupplungsvorgang zwangsweise dort abheben, so daß nun die Längsdruckkraft sich als Kontaktdruck mit genügender Pond-Reserve zur durchlaufenden Kontaktierung der Innenpartner auswirkt.

Bei der alternativen Lösung der Ergindung ist der ganze Raum zwischen den Partnern ausgefüllt durch Schlauch, dessen Wand bei mechanischem Druck stromdurchlässig wird, und ohne diesen Druck ausreichend isoliert. In diesem Fall ist der Innenpartner (z.B. durch in ihn eingelegte Einzelstifte) und/oder der Außenpartner (z.B. durch ein- oder aufgelegte Röhrchen) derart präpariert, daß bei Verbiegung des Langschalters die Kanten dieser Hilfsmittel einen hohen Flächendruck auf die Schlauchwand ausüben und somit die "Durchschaltung" schaffen.

Die Zeichnung zeigt in Figur 1 eine Meldeschlange mit beiden Partnern in Form von Wendeln. Sie sind gegensinnig gewendelt, damit die Kontaktierung zwischen dem Wendeldrähten nicht "streifend" sondern eher "punktuell verkreuzt" und zudem noch an mehreren Punkten 1 zugleich und somit zuverlässiger erfolgt. Die Außenhülle ist hochelastischer Schlauch 12, meist Silikonschlauch. Diese Meldeschlange ist durch Biegung kaum zerstörbar und somit in kleiner Verpackung zum Installationsort transportierbar.

Figur 2 zeigt eine Meldestange. Schlauchhülle und meist auch Außenwendel der Meldeschlange sind hier ersetzt durch ein elektrisch leitendes Rohr, meist Metallrohr 3. Deshalb ist die Meldestange bevorzugt zur Detektion schon kleinerer Verbiegungen (größerer Biegeradien) geeignet. Sie muß meist in geradem Zustand verpackt zum Installationsort gebracht werden, bzw. aufgerollt auf Trommeln sehr großer Durchmesser.

In einem elektrisch leitenden langen Rohr 3 oder in einer dieses ersetzenden Wendelfeder 2 oder in einem entsprechenden anderen Hohlkörper als Außenschaltpartner ist als Innen- schaltpartner 4 koaxial angeordnet ein langes, rundes, elektrisch leitendes Gebilde (Draht, Wendel, Stange, Rohr, usw.). Der Innendurchmesser des Außenpartners ist dabei größer als der Außendurchmesser des Innenpartners.

Der Zwischenraum ist eine schlauchförmige Isolationszone 5, je nach Ausführungsart der Erfindung größtenteils bestehend aus Luft, einem anderen Gas oder Flüssigkeit. Er ist teilweise ausgefüllt durch isolierende Zentrierteile, zum Beispiel durch kurze Schlauchstücke 6 oder auf den Innenpartner aufgeschrumpfte Schrumpfschlauchstücke 6, oder er ist teilweise ausgefüllt durch durchlaufenden Isolierschlauch oder Beschichtung mit entsprechenden Perforierungen oder Schichtlücken, die die Partnerannäherung zulassen, oder er ist teilweise ausgefüllt durch zentrierende und isolierende Wendein aus Metalldraht mit Isolierbeschichtung oder direkt durch eine Plastikdrahtwendel. Diese festen Bestandteile der Isolierzone positionieren die Detektionspartner koaxial. In den Lücken zwischen diesen festen Bestandteilen läßt eine Verbiegung des Langschalters die Detektionspartners (Schaltpartner ) sich soweit "an"nähern, daß das System "an"spricht 1. Bei Verschwinden der Verbiegung werden die Partner wieder "ab"heben.

## Patentansprüche

1. Elektrischer Schalter mit mindestens einem langgestreckten Innenschaltpartner (4) und einem zu dem Innenschaltpartner (4) koaxial angeordneten, durch schlauchförmige koaxiale Isolierzonen (5) getrennten ebenfalls langgestreckten Außenschaltpartner, wobei jede Isolierzone (5) aus einem gasförmigen oder flüssigen Medium und im Verhältnis dazu kurzen Isolierstücken (6) besteht, dadurch gekennzeichnet, daß die Schaltpartner durch eine mechanische Vorspannung relativ zueinander nur zwei stabile Zustände annehmen können; im unbeeinflußten Zustand der Schalteranordnung verlaufen sie ohne Kontaktgabe geradlinig, bei gekrümmter Schalteranordnung knickt der Innenschaltpartner bis zur Kontaktgabe nach außen.

2. Schalter nach Anspruch 1, dadurch gekennzeichnet, daß der Innenschaltpartner (4) eine Drahtwendel ist, deren Windungsflanken mit einer Eigenvorspannung aneinanderdrücken, und auf die zusätzlich eine dieses Aneinanderdrücken verstärkende Längsdruckkraft ausgeübt wird, wobei der Kraftrückschluß über den Außenschaltpartner oder einen vom Außenschaltpartner unabhängigen Kraftweg erfolgt.

3. Schalter nach Anspruch 2, dadurch gekennzeichnet, daß die Drahtwendel innerhalb einer Zone (7) über ihre Fließgrenze auseinandergezogen ist und dadurch als Druckfeder die Längsdruckkraft selbst erzeugt.

4. Schalter nach Anspruch 1 oder 2, dadurch gekennzeichnet, daß die auf den Innen- schaltpartner aufzubringenden Längsdruckkraft vom Außenschaltpartner erzeugt wird, der in Form einer gespannten Zugfeder den Innen- schaltpartner umhüllt.

5. Schalter nach Anspruch 2, 3 oder 4, dadurch gekennzeichnet, daß die beiden Schaltpartner (2) und (4) Drahtwendeln sind, deren Wendelsinn gegenläufig und deren Drahtquerschnitt rund ist.

6. Schalter nach Anspruch 1, dadurch gekennzeichnet, daß der Innen-Schaltpartner biegeelastisch ist und eine mechanische Zugvor- . spannung trägt, wobei der Kraftrückschluß über den Außenschaltpartner oder über einen vom Außenschaltpartner unabhängigen Kraftweg erfolgt.

7. Schalter nach Anspruch 6, dadurch gekennzeichnet, daß der Innenschaltpartner eine gespannte Drahtwendel-Zugfeder ist.

8. Schalter nach Anspruch 6, dadurch gekennzeichnet, daß der Innenschaltpartners aus gespannte Draht oder Drahtseil besteht.

9. Elektrischer Schalter mit mindestens einem langgestreckten Innenschaltpartner (4) und einem zu dem Innenschaltpartner koaxial angeordneten, durch schlauchförmige koaxiale Isolierzonen (5) getrennten, ebenfalls langgestreckten Außenschaltpartner, wobei jede Isolierzone (5) aus einem gasförmigen oder flüssigen Medium und im Verhältnis dazu kurzen Isolierstücken (6) besteht, dadurch gekennzeichnet, daß der Innenschaltpartner (4) aus einer Folge elektrisch miteinander verbundener gerader Stangen oder Rohre besteht, wobei bei Verbiegen der Schalteranordnung diese geraden Stangen oder Rohre sich dem Außenpartner nähern oder diesen unter Kontaktgabe berühren.

10. Schalter nach Anspruch 9, dadurch gekennzeichnet, daß die lsolierzonen (5) bestehen aus koaxial angeordnetem Schlauch aus Druckleitmaterial, wobei der zur Leitendmachung des Druckleitmaterials benötigte Flächendruck dadurch zustande kommt, daß bei Krümmung der Schalteranordnung die Stangen oder Rohre mit ihren Endkanten nach außen drücken.

11. Schalter nach einem der Ansprüche 1 bis 10, dadurch gekennzeichnet, daß vor oder anstelle der direkten Kontaktierung der beiden Schaltpartner die Annäherung der beiden Schaltpartner durch Anstieg der elektrischen Kapazität oder durch Andruck auf eine Druckleitmaterialschicht festgestellt wird.

12. Schalter nach einem der Ansprüche 1 bis 8, dadurch gekennzeichnet, daß durch Vorgabe einer definierten, auf den Innenschaltpartner (4) wirkenden Längsdruckkraft oder Längszugkraft eine definierte Knick- oder Ansprechempfindlichkeit der Schalter in der Produktion festgelegt wird.

13. Schalter nach einem der Ansprüche 1 bis 8 oder 12, dadurch gekennzeichnet, daß die auf den Innenschaltpartner wirkende Längsdruckkraft oder Längszugkraft am Einsatzort oder von einer Zentrale aus mit an und für sich bekannten Hilfsmitteln variiert werden kann.

14. Schalter nach einem der Ansprüche 1 bis 8, 12 oder 13, dadurch gekennzeichnet, daß der Außenschaltpartner ein biegeelastisches, elektrisch leitendes Rohr ist.

## Revendications

1. Un commutateur électrique avec au moins un partenaire de coupleur intérieur (4) allongé et un partenaire de coupleur extérieur, qui a aussi une forme allongée, arrangé coaxialement au partenaire de coupleur intérieur, séparé par une zone isolante sous forme de tuyau; chaque zone isolante consiste en un milieu gaséiforme ou fluide et des pièces isolantes relativement courtes il est caractérisé par le fait que les partenaires de coupleur vus, relativement ne peuvent prendre que deux états stables grâce à une pré-tension mécanique, en état non influencé de l'agencement du commutateur ils vont, en ligne droite, sans donner un contact, à l'agencement forcé des commutateurs le partenaire de coupleur intérieur se courbe vers l'extérieur jusqu'à donner le contact.

2. Commutateur selon la revendication 1 est caractérisé par le fait que le partenaire de coupleur intérieur (4) est un fil de fer tournant dont les tours de flanc se pressent l'un à l'autre avec une force propre sur le-quelle une pression axiale suplémentaire, qui augmente cette pression, est exercée et cette méthode de réaction de force se produit par la partenaire de coupleur extérieur ou par une voie de force qui est indépendante du partenaire de coupleur extérieur.

3. Le commutateur selon la revendication 2 est caractérisé par le fait que le fil de fer tournant est étiré en dehors de son domaine élastique au milieu d'une zone (7), et par ça, comme ressort de pression, produit la pression axiale lui-même.

4. Le commutateur selon la revendication 1 ou 2 est caractérisé par le fait que la pression axiale qui est nécessaire pour le partenaire de coupleur intérieur est produite par le partenaire de coupleur extérieur, qui entoure le partenaire de coupleur intérieur en forme d'un ressort tendeur.

5. Le commutateur selon la revendication 2, 3 ou 4 est caractérisé par le fait que les deux partenaires de coupleur (2) et (4) sont des fils de fer tournants, de direction rotative opposée et dont la coupe transversale du fil est circulaire.

6. Le commutateur selon la revendication 1 est caractérisé par le fait que le partenaire de coupleur intérieur est élastique et porte une pré-tension mécanique et cette méthode de réaction de force se produit par le partenaire de coupleur extérieur ou par une voie de force qui est indépendante du partenaire coupleur extérieur.

7. Le commutateur selon la revendication 6 est caractérisé par le fait que le partenaire de coupleur intérieur est un fil de fer tournant-ressort de traction tendu.

8. Le commutateur selon la revendication 6 est caractérisé par le fait que le partenaire de coupleur intérieur consiste en un fil de fer tendu ou en un cable métallique tendu.

9. Un commutateur électrique avec au moins un partenaire de coupleur intérieur (4) allongé et un partenaire de coupleur extérieur qui a aussi une forme allongée arrangé coaxialement au partenaire de coupler intérieur, separé par une zone isolante (5) sous forme de tuyau. Chaque zone isolante (5) consiste en un milieu gazéiforme ou fluide et des pièces isolantes (6) relativement courtes, il est caractérisé par le fait que le partenaire de coupleur intérieur (4) consiste en une suite de baguettes droites ou des tubes droits, qui sont connectés électriquement et en pliant cet agencement du commutateur ces barres ou ces tubes droits s'approchent du partenaire de coupleur extérieur ou touchent ce dernier en établissant le contact.

10. Le commutateur selon la revendication 9 est caractérisé par le fait que les zones isolantes (5) consistent en tuyaux en matériel de conduction par effet de pression, et la pression nécessaire pour rendre conductible le matériel se produit par le fait qu'en pliant l'agencement du commutateur les barres ou tubes poussent vers l'extérieur avec leurs bords terminais.

11. Le commutateur selon l'une αes revendications 1-10 est caractérisé par le fait qu'on peut constater l'approchement des deux partenaires de coupler avant ou au lieu du contact direct des deux partenaires de coupleur, par la croissance de la capacité-électrique ou par une pression sur matériel de conduction par effet de pression.

12. Le commutateur selon l'une des revendications 1-8 est caractérisé par le fait qu'en donnant une pression ou une tension axiale défine qui a des effets sur le partenaire de coupleur intérieur (4) on peut fixer une susceptibilité définie de la flexion ou de la réaction des commutateurs dans la production.

13. Le commutateur selon l'une des revendications 1-8 ou 12, est caractérisé par le fait que la pression ou tension axiale qui agit sur le partenaire de coupleur intérieur peut-être variée avec des moyens connus sur le lieu de l'opération ou d'une centrale.

14. Le commutateur selon l'un des revendications 1-8, 12 ou 13, est caractérisé par le fait que le partenaire de coupleur extérieur est un tube flexible qui conduit l'électricité.

## Claims

1. Electric switch with at least one straight inner switch partner (4) and an also straight outer switch partner, coaxially arranged to the inner switch partner and separated by tube-shaped, coaxial insulating zones, whereby each insulating zone (5) consists of a gaseous or liquid medium and, in relation to this, short insulating pieces (6), in the manner shown, that the switch partners, by a mechanical initial tension, relative to each other, can only take up two stable states; in the unaffected state of the switch arrangement, they take up a straight course without giving contact; when the switches are arranged in an arcuated way, the inner switch partner will bend outwards until contact is given.

2. Switch after claim 1, in the manner shown that the inner switch partner (4) is a wire helix whose winding flanks are pressed together by their own initial tension and onto which an additional, longitudinal force is exerted, re-enforcing the pressure, whereby the return of force is exerted by the outer switch partner or in another way, independent from the outer partner.

3. Switch after claim 2, in the manner shown that the wire helix, within one zone (7) is stretched beyond its yielding point and thereby exerts the longitudinal force by itself as a compression spring.

4. Switch as per claims 1 and 2, in the manner shown that the longitudinal force to be exerted onto the inner switch partner is produced by the outer switch partner, which envelops the inner switch partner in the form of a traction spring under tension.

5. Switch as per claim 2, 3 or 4, in the manner shown that both switch partners (2) and (4) are in the form of wire helixes, specially contra-wound, with a circular cross section of the wire.

6. Switch as per claim 1, in the manner shown that the inner switch partner is elastic to bending (flexible), with a mechanical initial traction tension, whereby the return of force is exerted by the outer switch partner or in another way, independent from the outer switch partner.

7. Switch as per claim 6, in the manner shown that the inner switch partner is a wire helix traction spring under tension.

8. Switch as per claims t, in the manner shown that the inner switch partner (4) is a wire or wire rope under tension.

9. Electric switch with at least one straight inner switch partner (4) and an also straight outer switch partner, coaxially aligned to the inner switch partner, separated by tube-shaped coaxial insulating zones (5), whereby each insulating zone (5) consists of a gaseous or liquid medium and, in relation to this, short insulating pieces (6), in the manner shown that the inner switch partner (4) consists of a series of straight sticks or tubes, connected electrically one with the other, whereby in the case of bending the switch arrangement, these sticks or tubes will approach the outer partner or touch it, thus giving contact.

10. Switch as per claim 9, in the manner shown that the insulating zones consist of coaxially arranged tubes of pressure conveying material, whereby the surface pressure is produced by the sticks or tubes pressing outward when the switch arrangement is bent.

11. Switch as per one of the claims 1 to 10, in the manner shown that before or instead of the direct contact of the switch partners, the approaching of the switch partners is achieved by an increase of the electric capacity or by pressure on a layer of pressure conveying material.

12. Switch as per one of the claims 1 to 8, in the manner shown that, by setting a defined longitudinal compression force or longitudinal traction force, exerting onto the inner switch partner (4), a defined sensitivity to bending or reponsiveness of the switches is predetermined in the production.

13. Switch as per one of the claims 1 to 8, or 12, in the manner shown that the longitudinal compression force or longitudinal traction force exerted onto the inner switch partner, can be variegated either in the installation point or from a central control by know means.

14. Switch as per one of the claims 1 to 8, 12 or 13, in the manner shown that the outer switch partner is a flexible, electrically conducting tube.
